# EUROPÄISCHE PATENTSCHRIFT

(11) **EP 1 624 723 B1**
(45) Veröffentlichungstag und Bekanntmachung des Hinweises auf die Patenterteilung: **30.05.2012**
(21) Anmeldenummer: 05107054.8
(22) Anmeldetag: 29.07.2005
(51) Int. Cl.: H04R 25/00

(54) **Stabilisierung des Systemtaktes bei einem Hörhilfegerät**
Stabilisation of the system-clock pulse in a hearing aid
Stabilisation de la cadence du système dans une prothèse auditive

(30) Priorität: 02.08.2004 DE 102004037379
(43) Veröffentlichungstag der Anmeldung: 08.02.2006
(73) Patentinhaber: Siemens Audiologische Technik GmbH, 91058 Erlangen (DE)
(72) Erfinder: Fischer, Eghart, 91126 Schwabach (DE)
(74) Vertreter: Maier, Daniel Oliver

(56) Entgegenhaltungen:
- WO-A-00/38495
- US-A1- 2004 037 442
- US-A1- 2004 109 577
- US-B1- 6 768 802

## Beschreibung

Die Erfindung betrifft ein Hörhilfegerätesystem gemäß dem Oberbegriff des ersten Patentanspruches. Ferner betrifft die Erfindung ein Verfahren zum Betrieb eines derartigen Hörhilfegerätesystems.

In hinter oder in dem Ohr tragbaren digitalen Hörhilfegeräten kann aufgrund der angestrebten Miniaturisierung der Systemtakt nicht mit einem Quarz, sondern lediglich mit einem Oszillator erzeugt werden, da eine Quarzsteuerung zu viel Platz beanspruchen würde. Durch höhere, zum Teil temperaturabhängige Bauteiltoleranzen beträgt die Schwankungsbreite, innerhalb der die Taktfrequenz der Hörhilfegeräte von einem vorgegebenen Sollwert abweichen kann, daher +/- 5%, das heißt, bei nominell 20 KHz Taktfrequenz kann der tatsächliche Wert zwischen 19 KHz und 21 KHz liegen. Dies stellt vor allem für Filter ein Problem dar, die rein akustisch/physikalische Phänomene, z.B. Hörerresonanzen, Effekte durch den Schallschlauch und ähnliches modifizieren sollen. Die Parameter dieser Filter, z.B. der Frequenzgang, sind bei einer digitalen Realisierung direkt abhängig von der Abtastrate des Eingangssignals und damit von der Taktfrequenz. Soll z.B. eine schmale Hörerresonanz bei physikalisch durch den Hörer gegebenen 8 KHz mit einem digitalen Filter gedämpft werden, so würde eine ungenaue Abtastrate nur Angaben für einen Ziel-Frequenzbereich von 8 KHz +/- 5%, also 7,6 KHz bis 8,4 KHz erlauben. Dies ist jedoch zu ungenau. Aus dem genannten Grund werden derartige Filter bisher nicht eingesetzt.

Aus der DE 100 48 341 Cl ist ein Hörgerät bekannt, bei dem eine automatische Auswahl des aktiven Hörprogramms in Abhängigkeit von der Tageszeit erfolgt. Das Hörgerät ist hierfür mit einer internen Uhr ausgestattet. Zur genauen und komfortablen Einstellung der aktuellen Uhrzeit ist das Hörgerät vorzugsweise zum Empfang eines externen Zeitsignals (z.B. DCF 77) eines Zeitsignalsenders ausgebildet. Eine manuelle Einstellung der Uhrzeit, z. B. zur Umstellung zwischen Sommerzeit und Winterzeit, entfällt damit.

Aus der EP 1 104 645 B1 ist ein Hörgerät mit einem Mikrofon, einer Signalverarbeitungseinheit, einem Hörer und einem Detektorelement zur Ermittlung von elektromagnetischen Störsignalen bekannt, wobei ein in Abhängigkeit von den erkannten Störsignalen konfigurierbares Filterelement zur Unterdrückung der Störsignale vorhanden ist. Das bekannte Hörgerät ist in digitaler Schaltungstechnik ausgeführt und weist hierfür einen Taktgenerator auf. Bei einem erkannten, getakteten Störsignal wird die bisherige Taktfrequenz durch die Taktfrequenz des Störsignals oder eines Vielfachen dieser Taktfrequenz ersetzt. Die Taktfrequenz ist somit von der Taktfrequenz des Störsignals bestimmt.

Aus der Druckschrift US 2004/00037442 A1 ist ein Hörgerätesystem mit einem ersten und einem zweiten Hörgerät zur binauralen Versorgung eines Benutzers bekannt, bei dem ein in dem ersten Hörgerät erzeugtes Taktsignal auf das zweite Hörgerät übertragbar ist und das Taktsignal somit für beide Hörgeräte maßgeblich ist.

Aus der Druckschrift US 6,768,802 B1 ist ein Hörgerätesystem mit einem ersten und einem zweiten Hörgerät zur binauralen Versorgung eines Benutzers bekannt, bei dem durch die drahtlose Übertragung eines Signals zwischen den Hörgeräten eine "Synchronisation" der beiden Hörgeräte erreichbar ist, worunter die Einstellungen beider Hörgeräte in denselben "Übertragungsmodus", d.h. dasselbe Hörprogramm zur Anpassung der Hörgeräte an unterschiedliche Hörumgebungen zu verstehen ist.

Aufgabe der vorliegenden Erfindung ist es, bei einem digitalen Hörhilfegerät die Schwankungsbreite einer vorgegebenen Taktfrequenz zu verringern.

Diese Aufgabe wird durch ein Hörhilfegerätesystem mit den Merkmalen gemäß Patentanspruch 1 gelöst.

Ferner wird die Aufgabe durch ein Verfahren zum Betrieb eines derartigen Hörhilfegerätesystems mit den in Patentanspruch 6 angegebenen Verfahrensschritten gelöst.

Bei einem Hörhilfegerät wird mittels eines Eingangswandlers ein Eingangssignal aufgenommen und in ein elektrisches Eingangssignal überführt. Üblicherweise dient als Eingangswandler wenigstens ein Mikrofon, welches ein akustisches Ein-gangssignal aufnimmt. Moderne Hörhilfegeräte umfassen häufig ein Mikrofonsystem mit mehreren Mikrofonen, um einen von der Einfallsrichtung akustischer Signale abhängigen Empfang, eine Richtcharakteristik, zu erreichen. Die Eingangswandler können jedoch auch eine Telefonspule oder eine Antenne umfassen zur Aufnahme elektromagnetischer Eingangssignale. Die durch den Eingangswandler in elektrische Eingangssignale gewandelten Eingangssignale werden zur Weiterverarbeitung und Verstärkung einer Signalverarbeitungseinheit zugeführt. Die Weiterverarbeitung und Verstärkung erfolgt zum Ausgleich des individuellen Hörverlustes eines Hörhilfegeräteträgers in der Regel in Abhängigkeit der Signalfrequenz. Die Signalverarbeitungseinheit gibt ein elektrisches Ausgangssignal ab, welches über einen Ausgangswandler dem Gehör des Hörhilfegeräteträgers zugeführt wird, so dass dieser das Ausgangssignal als akustisches Signal wahrnimmt. Als Ausgangswandler werden üblicherweise Hörer verwendet, die ein akustisches Ausgangssignal erzeugen. Es sind jedoch auch Ausgangswandler zur Erzeugung mechanischer Schwingungen bekannt, die direkt bestimmte Teile des Gehörs, wie beispielsweise die Gehörknöchelchen, zu Schwingungen anregen. Weiterhin sind Ausgangswandler bekannt, die direkt Nervenzellen des Gehörs stimulieren.

Das Hörhilfegerät gemäß der Erfindung ist in digitaler Schaltungstechnik ausgeführt und umfasst daher ein Taktelement zum Erzeugen des Systemtakts. Da aufgrund der angestrebten Miniaturisierung von Hörhilfegeräten ein Quarz nicht verwendet werden kann, wird bei dem Hörhilfegerät gemäß der Erfindung ein gewöhnlicher Oszillator verwendet. Dieser hat jedoch den Nachteil, dass eine vorgegebene Systemtaktfrequenz tatsächlich nur mit einer Abweichung von ca. +/- 5% von dem vorgegebenen Wert erreicht werden kann. Da diese Abweichung für die Anwendung bestimmter Filter nicht akzeptabel ist, wird gemäß der Erfindung vorgeschlagen, ein genaueres, z.B. mit einem Quarz stabilisiertes, externes Taktsignal zur Stabilisierung des internen Systemtakts zu verwenden. Dieses Taktsignal wird in einem externen Gerät, beispielsweise einer Fernbedienung für das Hörhilfegerät, erzeugt und als elektromagnetisches Signal drahtlos auf das Hörhilfegerät übertragen. Ist die Taktfrequenz dieses externen Taktes bekannt, so kann damit die Taktfrequenz des Hörhilfegerätes verglichen und nachjustiert werden. Die Abweichung von dem vorgegebenen Wert wird dadurch deutlich kleiner als +/- 5%, beispielsweise nur noch +/- 0,5%. Durch den stabilisierten Takt mit der dadurch erreichten, geringen Abweichung der Taktfrequenz von dem Sollwert lassen sich dann im Hörhilfegerät realisierte digitale Filter sehr viel genauer einstellen.

Zur Erzeugung des Taktes wird bei Hörhilfegeräten häufig ein so genannter Ringoszillator verwendet, der sich insbesondere durch einen geringen Stromverbrauch auszeichnet. Dieser ist im Wesentlichen aus mehreren hintereinander geschalteten Invertern aufgebaut, wobei der Ausgang des letzten Inverters der Kette auf den Eingang des ersten Inverters rückgekoppelt ist. Die Feinjustierung des Taktes erfolgt dabei über eine einstellbare Stromquelle, welche die Inverter mit Strom versorgt. Der Strom dieser Stromquelle wird üblicherweise nach der Herstellung eines Hörhilfegerätes einmal eingestellt. Durch die Umgebungstemperatur, Alterungseinflüsse, Bauteiltoleranzen usw. kommt es jedoch während des Betriebes des Hörhilfegerätes zu den genannten Abweichungen von bis zu +/- 5% vom eingestellten Sollwert. Im Zusammenhang mit der Erfindung wird bei dieser Methode der Takterzeugung die Stromquelle während des Betriebs des Hörhilfegeräts nachjustiert.

Die Erfindung ist nicht auf den beispielhaft genannten Ringoszillator zur Takterzeugung beschränkt. Vielmehr ist dem Fachmann eine Vielzahl weiterer Methoden zur Takterzeugung bei Hörhilfegeräten bekannt. Auch bei den bekannten weiteren Methoden kann in der Regel durch steuerbare Strom- oder Spannungsquellen, Widerstände, Kapazitäten oder Induktivitäten die Taktfrequenz nachjustiert werden.

Eine Ausführungsform der Erfindung sieht eine Quarz-Armbanduhr als externen Sender vor, die zusätzlich mit einer Sendeeinheit versehen ist. Diese bedarf gegenüber einer herkömmlichen Quarz-Armbanduhr nur geringfügiger Modifikationen und kann unauffällig in der für diese Anwendung notwendigen Entfernung zu dem Hörhilfegerät getragen werden.

Bei einer bevorzugten Ausführungsform der Erfindung wird ein in vielen Ländern ausgesendetes Zeitsignal für Funkuhren, in Deutschland das DCF77-Zeitsignal, als externes Taktsignal verwendet, um damit den hörhilfegeräteinternen Systemtakt zu stabilisieren. Ein derartiges Zeitsignal wird in vielen Ländern flächendeckend und mit sehr großer Genauigkeit der Taktperioden ausgestrahlt. Auch entsprechende Empfänger sind preiswert verfügbar.

Eine Weiterbildung der Erfindung sieht vor, zum Nachjustieren des Systemtaktes eine Mittelung über mehrere Zählungen der tatsächlichen Taktimpulse des Hörhilfegeräte-Taktes während wenigstens einer Periode des externen Taktsignals und die entsprechenden Vergleiche mit dem Sollwert durchzuführen. Damit lässt sich eine noch genauere Einstellung des Systemtaktes erreichen. Störungen beim Empfang des externen Signals werden dadurch ausgeglichen.

Die Erfindung wird nachfolgend anhand eines Ausführungsbeispiels näher erläutert. Dabei zeigt die Figur ein Hörhilfegerät 1 mit einem Mikrofon 2 zur Aufnahme eines akustischen Eingangssignals und Wandlung in ein elektrisches Signal, einer Signalverarbeitungseinheit 3 zur Verarbeitung und frequenzabhängigen Verstärkung des elektrischen Signals und einem Hörer 4 zur Wandlung des verarbeiteten und verstärkten Signals in ein akustisches Ausgangssignal, das dem Gehör eines Hörhilfegeräteträgers zugeführt wird. Die Signalverarbeitungseinheit 3 im Ausführungsbeispiel ist in digitaler Schaltungstechnik ausgeführt und umfasst daher einen A/D-Wandler 5 zur Wandlung des elektrischen Eingangssignals in ein digitales Eingangssignal sowie einen D/A-Wandler 7 zur Wandlung des verarbeiteten, digitalen Signals in ein analoges Ausgangssignal. Dazwischen erfolgt die Signalverarbeitung in einer in digitaler Schaltungstechnik realisierten Signalverarbeitungseinheit 6.

Die digitalen Bauelemente des Hörhilfegerätes 1 werden durch einen Taktgenerator 8 getaktet. Durch Frequenzvervielfältiger können einzelne Bauteile auch mit Vielfachen dieser Taktfrequenz getaktet sein. Da der Taktgenerator lediglich einen einfach aufgebauten Oszillator und keinen Quarz enthält, kann die vorgegebene Taktfrequenz mit einer maximalen Abweichung von +/- 5% von dem vorgegebenen Sollwert eingehalten werden. Diese Schwankungsbreite ist für bestimmte, in der digitalen Signalverarbeitungseinheit 6 enthaltene digitale Filter jedoch zu hoch.

Die von dem Taktgenerator 8 erzeugte Taktfrequenz wird gemäß der Erfindung derart stabilisiert werden, dass zumindest zeitweise die Abweichung von bis zu +/- 5% vom Sollwert wesentlich eingeschränkt wird. Hierfür dient im Ausführungsbeispiel eine Fernbedienung 9 zur Fernbedienung des Hörhilfegerätes 1. Diese umfasst die mit "1" bis "4" beschrifteten Programmwahltasten 10 zur Anpassung der Signalverarbeitung im Hörhilfegerät 1 an unterschiedliche Hörumgebungen sowie eine Lautstärke-Schaltwippe 11 zur Lautstärkeeinstellung. Neben diesen üblichen Komponenten einer Fernbedienung umfasst die Fernbedienung 9 im Ausführungsbeispiel einen Taktgenerator 12, der einen Quarz 13 umfasst. Die Taktfrequenz kann damit sehr genau eingehalten werden. Die Periode der Taktimpulse, die von der Fernbedienung 1 erzeugt und abgestrahlt werden, ist vorzugsweise sehr lang, beispielsweise 10 sec. Dadurch wird zum Senden des Taktsignals kaum Energie benötigt. Das Hörhilfegerät 1 umfasst seinerseits eine Empfangseinheit 14 zum Empfang des von der Fernbedienung 9 abgegebenen Taktsignals. Das externe Taktsignal wird schließlich einem Zähler 15 zugeführt, der die Anzahl der Takte des Taktgenerators 8 während einer Periode des externen Taktsignals zählt. Z.B. erreicht der Zähler 15 während einer Periode des externen Taktsignals von 10 sec einen Zählerstand von 210.000. Bei einem Sollwert der Systemtaktfrequenz von 20 KHz müsste der Zählerstand nach 10 sec jedoch 200.000 betragen. Die Taktfrequenz des Taktgenerators 8 wird daher entsprechend nachjustiert. Hierfür ist im Hörhilfegerät 1 eine Vergleichs-Steuereinheit 16 vorhanden, in die neben dem Zählerstand auch ein Sollwert S eingeht. Aus dem Vergleich des Zählerstandes mit dem Sollwert erzeugt die Vergleichs- und Steuereinheit 16 ein Steuersignal zur Verlangsamung der Taktfrequenz des Taktgenerators 8.

Bei einer bevorzugten Weiterbildung der Erfindung wird der Zählerstand über mehrere Perioden des externen Taktsignals gemittelt, bevor ein Steuersignal zur Korrektur der Taktfrequenz des Taktgenerators 8 erzeugt wird. Dadurch wird eine noch genauere Einstellung des Systemtaktes des Hörhilfegerätes 1 erreicht. Insbesondere werden Störungen beim Empfangen des Externen Taktsignals ausgeglichen.

## Patentansprüche

1. Hörhilfegerätesystem (1, 9), umfassend:
- ein Hörhilfegerät (1) mit einem Eingangswandler (2) zur Aufnahme eines Eingangssignals und Wandlung in ein elektrisches Eingangssignal, einer Signalverarbeitungseinheit (3) zur Verarbeitung und frequenzabhängigen Verstärkung des elektrischen Eingangssignals und einem Ausgangswandler (4) zum Erzeugen eines von einem Benutzer als akustisches Signal wahrnehmbaren Ausgangssignals und mit einem Taktelement (8) zum Erzeugen eines Systemtakts, wobei das Taktelement (8) keinen Quarz umfasst und eine tatsächliche Systemtaktfrequenz von einer vorgegebenen Systemtaktfrequenz bauteilbedingt innerhalb einer bestimmten Schwankungsbreite von der vorgegebenen Systemtaktfrequenz abweicht,
- einen externen Sender (9) zum Erzeugen eines periodischen elektromagnetischen Signals, wobei der externe Sender einen Quarz zum Erzeugen des periodischen elektromagnetischen Signals umfasst,
und wobei das von dem externen Sender (9) erzeugte elektromagnetische Signal im Hörhilfegerät (1) empfangbar und zur Stabilisierung der tatsächlichen Systemtaktfrequenz verwendbar ist, derart, dass sich die Abweichung der tatsächlichen Systemtaktfrequenz von der vorgegebenen Systemtaktfrequenz verringert.

2. Hörhilfegerätesystem (1, 9) nach Anspruch 1, wobei der externe Sender (9) zum Erzeugen des periodischen elektromagnetischen Signals als Fernbedienung (9) für das Hörhilfegerät (1) mit Zusatzfunktionalität ausgebildet ist.

3. Hörhilfegerätesystem (1, 9) nach Anspruch 1 oder 2, wobei der externe Sender als Quarz-Armbanduhr mit Zusatzfunktiona-lität ausgebildet ist.

4. Hörhilfegerätesystem (1, 9) nach Anspruch 1, wobei der externe Sender als Zeitsignal-Sender für Funkuhren ausgebildet ist.

5. Ein Hörhilfegerätesystem (1, 9), umfassend:
- ein Hörhilfegerät (1) mit einem Eingangswandler (2) zur Aufnahme eines Eingangssignals und Wandlung in ein elektrisches Eingangssignal, einer Signalverarbeitungseinheit (3) zur Verarbeitung und frequenzabhängigen Verstärkung des elektrischen Eingangssignals und einem Ausgangswandler (4) zum Erzeugen eines von einem Benutzer als akustisches Signal wahrnehmbaren Ausgangssignals und mit einem Taktelement (8) zum Erzeugen eines Systemtakts, wobei das Taktelement (8) keinen Quarz umfasst und eine tatsächliche Systemtaktfrequenz von einer vorgegebenen Systemtaktfrequenz bauteilbedingt innerhalb einer bestimmten Schwankungsbreite von der vorgegebenen Systemtaktfrequenz abweicht,
- einen externen Sender (9) zum Erzeugen eines periodischen elektromagnetischen Signals, wobei der externe Sender als Zeitsignal-Sender für Funkuhren ausgebildet ist und ein DCF77-Zeitsignal abgibt,
und wobei das von dem externen Sender (9) erzeugte elektromagnetische Signal im Hörhilfegerät (1) empfangbar und zur Stabilisierung der tatsächlichen Systemtaktfrequenz verwendbar ist, derart, dass sich die Abweichung der tatsächlichen Systemtaktfrequenz von der vorgegebenen Systemtaktfrequenz verringert.

6. Verfahren zum Betrieb eines Hörhilfegerätesystems (1, 9), umfassend:
- ein Hörhilfegerät (1) mit einem Eingangswandler (2) zur Aufnahme eines Eingangssignals und Wandlung in ein elektrisches Eingangssignal, einer Signalverarbeitungseinheit (3) zur Verarbeitung und frequenzabhängigen Verstärkung des elektrischen Eingangssignals und einem Ausgangswandler (4) zum Erzeugen eines von einem Benutzer als akustisches Signal wahrnehmbaren Ausgangssignals und mit einem Taktelement (8) zum Erzeugen eines Systemtakts, wobei das Taktelement (8) keinen Quarz umfasst und eine tatsächliche Systemtaktfrequenz von einer vorgegebenen Systemtaktfrequenz bauteilbedingt innerhalb einer bestimmten Schwankungsbreite von der vorgegebenen Systemtaktfrequenz abweicht,
- einen externen Sender (9) zum Erzeugen eines periodischen elektromagnetischen Signals, wobei der externe Sender einen Quarz zum Erzeugen des periodischen elektromagnetischen Signals umfasst,
mit folgenden Schritten:
- Empfang des periodischen elektromagnetischen Signals durch das Hörhilfegerät (1),
- Zählen der tatsächlichen Taktimpulse des Systemtaktes des Hörhilfegerätes (1) während wenigstens einer Periode des von dem externen Sender (9) abgegebenen Signals,
- Vergleich des Zählergebnisses mit einem Sollwert (S)
- Nachjustieren des Systemtakts zur Angleichung der tatsächlichen Anzahl der Taktimpulse während einer Periode des von dem externen Sender (9) abgegebenen Signals mit dem Sollwert (S).

7. Verfahren nach Anspruch 6, wobei zum Nachjustieren eine Mittelung über mehrere Zählungen und Vergleiche erfolgt.

## Claims

1. Hearing aid system (1, 9), including:
- a hearing aid (1) with an input converter (2) for recording an input signal and converting said signal into an electrical input signal, a signal processing unit (3) for processing and frequency-dependent amplification of the electrical input signal and an output converter (4) for generating an output signal which can be perceived by a user as an acoustic signal, and a clock element (8) for generating a system clock, whereby the clock element (8) has no quartz and an actual system clock frequency of a predetermined system clock frequency varies within a specific variation range from the predetermined system clock frequency, in a component-specific manner,
- an external transmitter (9) for generating a periodic electromagnetic signal, whereby the external transmitter includes a quartz crystal for generating the periodic electromagnetic signal,
and whereby the electromagnetic signal generated by the external transmitter (9) can be received in the hearing aid device (1) and can be used to stabilize the actual system clock frequency, such that the variation of the actual system clock frequency from the predetermined system clock frequency reduces.

2. Hearing aid system (1, 9) according to claim 1, whereby the external transmitter (9) for generating the periodic electromagnetic signal is designed as a remote controller (9) for the hearing aid (1) with additional functionality.

3. Hearing aid system (1, 9) according to claim 1 or 2, whereby the external transmitter comprises a quartz watch with additional functionality.

4. Hearing aid system (1, 9) according to claim 1, whereby the external transmitter is configured as a time signal-transmitter for radio-controlled clocks.

5. Hearing aid system (1, 9) including:
- a hearing aid (1) with an input converter (2) for recording an input signal and converting said signal into an electrical input signal, a signal processing unit (3) for processing and frequency-dependent amplification of the electrical input signal and an output converter (4) for generating an output signal which can be perceived by the user as an acoustic signal, and a clock element (8) for generating a system clock, whereby the clock element (8) has no quartz and an actual system clock frequency of a predetermined system clock frequency varies within a specific variation range from the predetermined system clock frequency, in a component-specific manner,
- an external transmitter (9) for generating a periodic electromagnetic signal, whereby the external transmitter is configured as a time signal transmitter for radio-controlled clocks and outputs a DCF77 time signal,
- and whereby the electromagnetic signal generated by the external transmitter (9) can be received in the hearing aid (1) and can be used to stabilize the actual system clock frequency such that the variation of the actual system clock frequency from the predetermined system clock frequency reduces.

6. Method for operating a hearing aid system (1,9), including
- a hearing aid (1) with an input converter (2) for recording an input signal and converting said signal into an electrical input signal, a signal processing unit (3) for processing and frequency-dependent amplification of the electrical input signal and an output converter (4) for generating an output signal which can be perceived by a user as an acoustic signal and a clock element (8) for generating a system clock, whereby the clock element (8) has no quartz and an actual system clock frequency of a predetermined system clock frequency varies within a specific variation range from the predetermined system clock frequency, in a component-specific manner,
- an external transmitter (9) for generating a periodic electromagnetic signal, whereby the external transmitter includes a quartz to generate the periodic electromagnetic signal,
having the following steps:
- receiving the periodic electromagnetic signal by means of the hearing aid (1)
- counting the actual clock pulses of the system clock of the hearing aid (1) during at least one period of the signal emitted by the external transmitter (9),
- comparing the counter result with a target value (S)
- readjusting the system clock to adapt the actual number of clock pulses during a period of the signal emitted by the external transmitter (9) with the target value (S).

7. Method according to claim 6, whereby a notification takes place via several counts and comparisons for re-adjustment purposes.

## Revendications

1. Système ( 1, 9 ) de prothèse auditive, comprenant :
- une prothèse ( 1 ) auditive ayant un transducteur ( 2 ) d'entrée, pour la réception d'un signal d'entrée et sa transformation en un signal électrique d'entrée, une unité ( 3 ) de traitement du signal, pour le traitement du signal électrique d'entrée et son amplification en fonction des fréquences, et un transducteur ( 4 ) de sortie, pour la production d'un signal de sortie perceptible par un utilisateur sous la forme d'un signal acoustique, et comprenant un élément ( 8 ) de cadencement, pour la production d'une cadence de système, l'élément ( 8 ) de cadencement ne comprenant pas de quartz et une fréquence réelle de cadencement du système s'écartant en raison de son composant d'une fréquence prescrite de cadencement du système dans une amplitude de variation déterminée de la fréquence prescrite de cadencement du système,
- un émetteur ( 9 ) extérieur pour la production d'un signal électromagnétique périodique, l'émetteur extérieur comprenant un quartz pour la production du signal électromagnétique périodique,
et dans lequel le signal électromagnétique produit par l'émetteur ( 9 ) extérieur peut être reçu dans la prothèse ( 1 ) auditive et peut être utilisé pour la stabilisation de la fréquence réelle du cadencement du système, de manière à diminuer l'écart de la fréquence réelle de cadencement du système à la fréquence prescrite de cadencement du système.

2. Système ( 1, 9 ) de prothèse auditive suivant la revendication 1, dans lequel l'émetteur ( 9 ) extérieur pour la production du signal électromagnétique périodique est constitué en télécommande ( 9 ) de la prothèse ( 1 ) auditive ayant une fonctionnalité supplémentaire.

3. Système ( 1, 9 ) de prothèse auditive suivant la revendication 1 ou 2, dans lequel l'émetteur extérieur est constitué sous la forme d'une montre-bracelet à quartz ayant une fonctionnalité supplémentaire.

4. Système ( 1, 9 ) de prothèse auditive suivant la revendication 1, dans lequel l'émetteur extérieur est constitué sous la forme d'un émetteur de signal de temps pour des horloges radio.

5. Système ( 1, 9 ) de prothèse auditive, comprenant
- une prothèse ( 1 ) auditive ayant un transducteur ( 2 ) d'entrée, pour la réception d'un signal d'entrée et sa transformation en un signal électrique d'entrée, une unité ( 3 ) de traitement du signal, pour le traitement du signal électrique d'entrée et son amplification en fonction des fréquences, et un transducteur ( 4 ) de sortie, pour la production d'un signal de sortie perceptible par un utilisateur sous la forme d'un signal acoustique et comprenant un élément ( 8 ) de cadencement, pour la production d'une cadence de système, l'élément ( 8 ) de cadencement ne comprenant pas de quartz et une fréquence réelle de cadencement du système s'écartant en raison de son composant d'une fréquence prescrite de cadencement du système dans une amplitude de variation déterminée de la fréquence prescrite de cadencement du système,
- un émetteur ( 9 ) extérieur pour la production d'un signal électromagnétique périodique, l'émetteur extérieur étant constitué en émetteur de signal de temps pour des horloges radio et émettant un signal de temps DCF77,
et dans lequel le signal électromagnétique produit par l'émetteur ( 9 ) extérieur peut être perçu dans la prothèse ( 1 ) auditive et peut être utilisé pour la stabilisation de la fréquence réelle du cadencement du système, de manière à diminuer l'écart de la fréquence réelle de cadencement du système à la fréquence prescrite de cadencement du système.

6. Procédé pour faire fonctionner un système ( 1, 9 ) de prothèses auditives, comprenant
- une prothèse ( 1 ) auditive ayant un transducteur ( 2 ) d'entrée, pour la réception d'un signal d'entrée et sa transformation en un signal électrique d'entrée, une unité ( 3 ) de traitement du signal, pour le traitement du signal électrique d'entrée et son amplification en fonction des fréquences, et un transducteur ( 4 ) de sortie pour la production d'un signal de sortie perceptible par un utilisateur sous la forme d'un signal acoustique et comprenant un élément ( 8 ) de cadencement, pour la production d'une cadence de système, l'élément ( 8 ) de cadencement ne comprenant pas de quartz et une fréquence réelle de cadencement du système s'écartant en raison de son composant d'une fréquence prescrite de cadencement du système dans une amplitude de variation déterminée de la fréquence prescrite de cadencement du système,
- un émetteur ( 9 ) extérieur pour la production d'un signal électromagnétique périodique, l'émetteur extérieur comprenant un quartz pour la production du signal électromagnétique périodique,
et dans lequel le signal électromagnétique produit par l'émetteur ( 9 ) extérieur peut être reçu dans la prothèse ( 1 ) auditive et peut être utilisé pour la stabilisation de la fréquence réelle du cadencement du système, de manière à diminuer l'écart de la fréquence réelle de cadencement du système à la fréquence prescrite de cadencement du système, comprenant les stades suivants :
- réception du signal électromagnétique périodique par la prothèse ( 1 ) auditive,
- décompte des impulsions de cadencement réelles du cadencement du système de la prothèse ( 1 ) auditive pendant au moins une période du signal émis par l'émetteur ( 9 ) extérieur,
- comparaison du résultat du décompte à une valeur ( S ) de consigne,
- réajustement du cadencement du système pour l'égalisation du nombre réel des impulsions de cadencement pendant une période du signal émis par l'émetteur ( 9 ) extérieur à la valeur ( S ) de consigne.

7. Procédé suivant la revendication 6, dans lequel on effectue pour le réajustement, une moyenne sur plusieurs décomptes et comparaisons.
